# EUROPÄISCHE PATENTSCHRIFT

(11) **EP 0 429 743 B1**
(45) Veröffentlichungstag und Bekanntmachung des Hinweises auf die Patenterteilung: **08.12.1993**
(21) Anmeldenummer: 90101160.1
(22) Anmeldetag: 20.01.1990
(51) Int. Cl.: B65H 29/04

(54) **Bogenausleger**
Sheet delivering device
Dispositif de sortie de feuilles

(30) Priorität: 28.11.1989 DE 3939250
(43) Veröffentlichungstag der Anmeldung: 05.06.1991
(73) Patentinhaber: MAN Roland Druckmaschinen AG, 63012 Offenbach/Main (DE)
(72) Erfinder: Weisgerber, Willi, D-6222 Geisenheim-Johannisberg (DE)

(56) Entgegenhaltungen:
- EP-A- 0 128 367
- FR-A- 1 041 321
- FR-A- 1 426 449
- FR-A- 2 179 386

## Beschreibung

Die Erfindung betrifft einen Bogenausleger einer bogenverarbeitenden Maschine, insbesondere einer Bogen-Druckmaschine mit einer Stapelablage, vorzugsweise mit einer Hochstapelablage, bei dem die Bogen mit Hilfe von gesteuerten Greiferfeldern von einem Zylinder der Maschine abgenommen und zu einem Stapeltisch gefördert werden, auf dem sie abgelegt und zu einem Stapel gestapelt werden, wobei die zueinander parallelen und voneinander beabstandeten Greiferfelder an ihren Enden beidseitig an umlaufenden Ketten befestigt sind, die in Kettenführungen mit oberen und unteren Führungsflanken laufen, wobei die Ketten eingangsseitig und ausgangsseitig des Bogenauslegers über Umlenkführungen geführt sind und die Ketten mitsamt ihren Kettenführungen Führungsbahnen beschreiben, die von der eingangsseitigen Umlenkführung nach oben über den Stapeltisch verlaufen und wobei die obere und die untere Kettenführungsbahn zwischen den jeweiligen Übergabepunkten an ihren Umlenkführungen Kurven beschreiben.

Bogenauselger mit diesen bekannten Merkmalen sind in zahlreichen Ausführungsformen bekannt geworden. Ihnen ist gemeinsam, daß die Kettenführungsbahn in einer Seitenansicht Z-förmig, also mit Richtungsänderungen, verläuft oder es gibt an der oberen und an der unteren Kettenführungsbahn zumindst einen geraden Abschnitt. Als Beispiel sei verwiesen auf den Bogenausleger nach der DE-PS 23 08 025 oder nach der FR-A-1 041 321. Mit diesem grob gesprochen Z-förmigen Verlauf der Kettenführungsbahn bzw. mit deren teilweise gerader Erstreckung ist aber der Nachteil verbunden, daß die Rollen der Kettenglieder bei jedem Richtungswechsel der Kettenführungsbahn mit starker Geräuschentwicklung von der Anlage an der einen, beispielsweise der unteren Kettenführungsflanke, zur Anlage an die andere, beispeilsweise an die obere Kettenführungsflanke, wechseln, bzw. umgekehrt. Dieser Effekt beruht einerseits auf der Trägheit der sich bewegenden Massen bei Richtungsänderungen und diese Fliehkräfte sind an den Stellen noch größer, an denen die Greiferfelder an den Ketten befestigt sind, die eine fühlbare Masse haben, und andererseits durch wechselnde Anlageflanken innerhalb der geschlossenen Kettenführungen in den Richtungsänderungsbereichen infolge der Spannung und Zugkräfte der Ketten.

Nach einer gewissen Betriebsdauer führt dieses sogenannte Schlagen und der Flankenwechsel der Kettenglieder innerhalb der Führungen zu einer Beschädigung der Rollen und insbesondere der Kettenführungen, verbunden mit einer fühlbar steigenden Geräuschentwicklung. Dadurch wiederum sind bei Bogenauslegern nach dem Stand der Technik der Auslegergeschwindigkeit Grenzen gesetzt, um die geschilderten Nachteile in Grenzen zu halten. Zukünftige Bogenausleger sollen aber mit höheren Geschwindigkeiten fördern (auslegen) als herkömmliche Bogenausleger. Auch kommt nachteilig hinzu, daß die erwähnten Richtungsänderungen der Ketten in den Z-förmig verlaufenden Kettenführungsbahnen zu einer wellenartigen, fahnenflatternden Bewegung der von den Greiferfeldern transportierten Bogen führt, was ebenfalls nachteilig und leistungshemmend bei der Bogenförderung und einwandfreien Stapelung ist, insbesondere wenn diese beidseitig bedruckt sind, weil es dann auch zu unerwünschten Verschmierungen der ja noch frischen Druckfarben an den Bogenführungen kommen kann.

Einen anderen Bogenausleger mit den eingangs genannten Merkmalen beschreibt auch die deutsche Patentschrift 25 44 566, bei der in der unteren und oberen Kettenführungsbahn mehrere Richtungsänderungen für die Bewegungsrichtung der Ketten vorgesehen sind, die zu den geschilderten Problemen führen. Diese Druckschrift beschreibt auch schon ein Bogenleitblech, das dort in geringem Abstand unterhalb der unteren Kettenführungsbahn und parallel zu ihr vorgesehen ist und das etwa bis zur vorderen Kante des Stapeltisches reicht. Dieses Bogenleitblech bildet im Betrieb zwischen sich und den über ihr geförderten Bögen ein Luftpolster aus, welches den Transport der Bögen vergleichmäßigt, ohne daß die Bögen dabei das Leitblech berühren.

Zum Stand der Technik sei auch noch verwiesen auf die DE-PS 852 545, die eine Vorrichtung zum Halten des hochklappbaren Kettenauslegergerüsts einer Bogendruckmaschine beschreibt. Der Zeichnung dieser Druckschrift kann man möglicherweise eine - dort im Text allerdings nicht erwähnte - Führungsbahn der Kettenführungen entnehmen, die kurze Abschnitte mit einem gleichbleibenden, nach oben gewölbten Krümmungssinn haben. Diese Abschnitte erstrecken sich aber nur auf etwa ein Drittel der gesamten Kettenführungsbahnen, um eine kleine Höhendifferenz auszugleichen und ändern dann die Richtung in eine gerade Horizontale, wodurch sich auch dort eine Richtungsänderung in eine Gerade ergibt, und der erfindungsgemäß gewünschte Zwang der Kettenrollen auf ein- und dieselbe Führungsflanke trotz Kettenspannung und Zugkräfte nicht ermöglicht wird. Darüber hinaus wird dort offenbar eine Flachstapelablage verwendet, so daß die Bögen nur um einen verhältnismäßig geringen Betrag nach oben gefördert werden müssen, was die geschilderten Probleme fühlbar verringert. Überhaupt sei zu dieser Druckschrift erwähnt, daß vorstehend eine Interpretation von dort nur mit Strichen angegebenen Konturen des dortigen Kettenauslegergerüsts darstellt, ohne daß diese Interpretation in der dortigen Beschreibung eine Stütze findet. Die geschilderte zeichnerische Darstellung kann daher auch nur den Rahmen des Bogenauslegers betreffen, und nicht etwa die Kettenführung, so daß diese Druckschrift insgesamt in Bezug auf die vorliegende Erfindung keine wesentliche Aussagekraft besitzt.

Ausgehend von einem Bogenausleger der eingangs genannten Art liegt daher der Erfindung die Aufgabe zugrunde, diesen so auszugestalten, daß die Lebensdauer der Kettenglieder und Bauteile und insbesondere der mit ihnen zusammenarbeitenden Kettenführungen fühlbar vergrößert wird, wobei im Betrieb auch die Geräuschentwicklung fühlbar verringert werden soll, insbesondere nach einer längeren Betriebszeit, und wobei höhere Betriebsgeschwindigkeiten möglich sein sollen. Auch sollen die Bogen möglicht gleichmäßig und ohne zu flattern vom Zylinder (Druckzylinder) der vorhergehenden Maschine zum Stapeltisch gefördert werden können, was die wesentlichste Voraussetzung für höhere Förderleistung pro Zeiteinheit ist.

Zur Lösung dieser Aufgabe ist die Erfindung dadurch gekennzeichnet, daß die Kurven jeweils einen über ihren gesamten Verlauf gleichbleibenden Krümmungssinn haben und daß eine Spanneinrichtung vorgesehen ist, die alle Kettenglieder mit ihren Rollen über die gesamten Führungsbahnen auf ein und dieselbe Führungsflanke der betreffenden Kettenführungsbahn preßt.

Die beschriebenen Kettenführungsbahnen werden somit über die gesamte Strecke ohne Richtungsänderungen geführt, wodurch die geschilderten Nachteile vermieden werden. Hierdurch wird erreicht, daß die Rollen der Ketten mit einseitigem Spiel zwischen den Flanken ihrer oberen und unteren Kettenführung laufen. Die oberen Kettenführungsflanken dienen somit nur noch der Sicherung gegen ein Herausfliegen der Ketten und Greiferfelder bei eventueller Fremdeinwirkung.

Wegen der geschilderten Profilierung der Kettenführungsbahnen und der Spannung der Ketten liegen also die Kettenrollen immer nur an einer, nämlich der jeweils unteren Führungsflanke der Kettenführung an und ihr Drehsinn bleibt über den gesamten Verlauf der unteren und über den gesamten Verlauf der oberen Kettenführungsbahn gleich. Eine Änderung des Drehsinns der Kettenrollen, wie diese beim Stand der Technik bei dem geschilderten Richtungswechsel auftrat, gibt es nicht mehr und auch nicht die damit verbundenen Nachteile, insbesondere gibt es keinen Abriß des Schmierfilms zwischen den Rollen und den Flanken der Kettenführungen mehr, wodurch die beim Stand der Technik geschilderten Beschädigungen mit bedingt wurden. Auch gibt es kein Schlagen der Ketten zwischen den Führungsflanken mehr, bedingt durch den Übergang der Anlage der Kettenrollen von der unteren Flanke der Kettenführung zur oberen Flanke bzw. umgekehrt und es treten dort also auch keine Beschädigungen mehr auf, auch wenn die ja mit einer großen Masse versehenen Greiferfelder berücksichtigt werden. Auch werden die damit verbundenen Geräuschentwicklungen vermieden, so daß insgesamt eine höhere Arbeitsgeschwindigkeit möglich ist.

Bevorzugt wird es, wenn ein Bogenleitblech in geringem Abstand unterhalb der unteren Kettenführungsbahn und parallel zu ihr vorgesehen ist, das etwa bis zur vorderen Kante des Stapeltisches reicht. Diese Maßnahmen sind durch die bereits erwähnte DE-PS 25 44 566 an sich bekannt, aber nicht zusammen mit den kennzeichnenden Merkmalen von Patentanspruch 1. Durch diese Maßnahmen bildet sich ein Luftpolster zwischen dem Bogenleitblech und den dicht über ihr geförderten Bögen aus, wodurch ein nachteiliges Flattern der Bögen und ein Verschmieren der noch frischen Farbe auf der Widerdruckseite bei deren Transport vermieden wird.

Die Erfindung wird im folgenden anhand eines Ausführungsbeispiels näher erläutert, aus dem sich weitere wichtige Merkmale ergeben. Es zeigt:
- Fig. 1 -: schematisch und in einer Seitenansicht die wesentlichen Bauelemente eines erfindungsgemäßen Bogenauslegers;
- Fig. 2 -: in einer demgegenüber vergrößerten Darstellung die Einzelheit Z von Fig. 1;
- Fig. 3 -: in abermals vergrößertem Maßstab einen Schnitt längs der Linie III-III von Fig. 1.

Es sei erwähnt, daß die Erfindung im folgenden am Beispiel einer Bogen-Druckmaschine mit Hochstapelablage beschrieben wird. Sie ist aber allgemein auf bogenverarbeitende Maschinen anwendbar, die vorzugsweise eine Hochstapelablage haben, weil hier die beim Stand der Technik auftretenden und vorstehend geschilderten Probleme am gravierendsten sind. Ggf. kann die Erfindung aber auch bei derartigen bogenverarbeitenden Maschinen mit Flachstapelablage mit Erfolg eingesetzt werden.

In Fig. 1 werden einseitig oder ggf. auch beidseitig bedruckte Bögen von einem Druckzylinder 1, der sich in Richtung des Pfeiles 2 dreht, abgenommen und an eine vordere Umlenkführung eines Bogenauslegers übergeben. Beim gezeigten Ausführungsbeispiel wird die vordere Umlenkführung durch ein Umlenk-Kettenradpaar 3 gebildet. Es sind aber auch andere Umlenkführungen bekannt und möglich. Die Kettenräder des Kettenradpaares 3 drehen sich in Richtung des Pfeiles 4.

Ketten 5 sind über das vordere Kettenradpaar 3 und über ein entsprechendes hinteres Kettenradpaar 6 gelegt, das beim gezeigten Ausführungsbeispiel die hintere Umlenkführung für die Ketten ausbildet. Beabstandet voneinander sind an den Ketten mehrere Greiferfelder 7 befestigt. Ein solches Greiferfeld wird weiter unten anhand von Fig. 2 noch näher erläutert. Mit den gesteuerten Greiferfeldern werden die Bogen vom Druckzylinder 1 abgenommen und über einem Stapeltisch 9 freigegeben, so daß sie auf dem Ablagetisch abgelegt werden und einen Bogenstapel 10 bilden.

Wie Fig. 2 zeigt, besteht die Kette 5 aus Kettenlaschen 11 normaler Teilung, Rollen 12, darin befindlichen Hülsen 13 und nochmals innerhalb davon liegenden Kettenbolzen 14. Die Greiferfelder 7 sind mit speziellen Kettenlaschen 15 an den Ketten 5 befestigt, die im Ausführungsbeispiel zwei Normalteilungen lang sind.

Das Greiferfeld weist über die Formatbreite des Bogenauslegers Greiferauflagen 16, mehrere Greifer 17 und eine die Greifer 17 schließende Torsionsfeder 18 auf.

Die Greifer 17 werden an der Stelle, wo ein Bogen von der Maschine abgenommen werden soll, und an derjenigen Stelle, wo der Bogen über dem Ablagetisch 9 abgelegt werden soll, über einen Hebel 20 von einer Rolle 21 betätigt, die ihrerseits von einer feststehenden, in vielen Fällen aber verstellbaren Greiferöffnungskurve betätigt wird.

In Fig. 1 sind auch ein vorderer Übergabepunkt 22 zwischen dem vorderen Kettenradpaar 3 und dem oberen Trum der Ketten 5 eingezeichnet und ein hinterer Ubergabepunkt 23 zwischen dem hinteren Kettenradpaar 6 und ebenfalls dem oberen Trum der umlaufenden Ketten 5. Außerdem ist in Fig. 1 eingezeichnet ein weiterer Übergabepunkt 24 zwischen dem vorderen Kettenradpaar 3 und dem unteren Trum der umlaufenden Ketten 5 sowie ein hinterer Übergabepunkt 25 zwischen dem hinteren Kettenradpaar 6 und dem unteren Trum der umlaufenden Ketten 5.

Die kompletten Kurven der Kettenführungsbahnen zwischen den Übergabepunkten 22, 23 des oberen Trums und den Übergabepunkten 24, 25 des unteren Trums verlaufen durchgehend gleichsinnig gebogen, d.h. in der Ansicht von Fig. 1 im wesentlichen nach oben gewölbt.

In Fig. 1 ist auch angedeutet, daß eine Spanneinrichtung 28 vorgesehen ist, die die Ketten stets gespannt hält. Beim gezeigten Ausführungsbeispiel ist hier eine Druckfeder 29 vorgesehen, die die hinteren Kettenradpaare 6 in Richtung des Pfeiles 30 zu drücken sucht und dadurch die Ketten so spannt, daß die Rollen sämtlicher Kettenglieder im gesamten Bereich der beschriebenen Kettenführungsbahnen des oberen und unteren Trums auf die gleiche, nämlich untere Führungsflanke 35 der Kettenführungen gepreßt werden. Hierdurch wird erreicht, daß die Drehrichtung der Rollen nicht wechselt. Es wird dadurch ein besonders weicher und sachter Lauf der Ketten mitsamt ihrer Greiferfelder erreicht, die eine fühlbare Masse haben. Die Feder 29 arbeitet gegen ein rahmenfestes Widerlager 31.

Außerdem ist in Fig. 1 ein Bogenleitblech 32 angedeutet, welches sich unterhalb des vorderen Kettenradpaares und etwa bis zum Ablegestapel 10 erstreckt.

Die Führung der Ketten 5 in den geschilderten Kurven wird durch Kettenführungen 33 erreicht, deren Konstruktion im einzelnen aus Fig. 3 ersichtlich ist. Diese Kettenführungen sind C-Profile, die dadurch eine obere Kettenführungsflanke 34 und eine untere Kettenführungsflanke 35 ausbilden. In den Öffnungen dieser C-Profile laufen die Ketten mit ihren Kettenrollen 12 mit stets einseitigem Spiel an der oberen Führungsflanke 34.

Erfindungsgemäß beschreiben die obere Kettenführungsbahn zwischen den Übergabepunkten 22, 23 und die untere Kettenführungsbahn zwischen den Übergabepunkten 24, 25 Kurven, die über ihren gesamten Verlauf einen gleichbleibenden Krümmungssinn haben.

Die damit erzielten Vorteile wurden in der Beschreibungseinleitung erläutert. Das Bogenleitblech 32 vergleichmäßigt durch das Luftpolster zwischen sich und den geförderten Bögen den Transport dieser Bögen, ohne daß diese flattern.

## Patentansprüche

1. Bogenausleger einer bogenverarbeitenden Maschine, insbesondere einer Bogen-Druckmaschine mit einer Stapelablage, vorzugsweise mit einer Hochstapelablage, bei dem die Bogen mit Hilfe von gesteuerten Greiferfeldern (7) von einem Zylinder (1) der Maschine abgenommen und zu einem Stapeltisch (9) gefördert werden, auf dem sie abgelegt und zu einem Stapel (10) gestapelt werden, wobei die zueinander parallelen und voneinander beabstandeten Greiferfelder (7) an ihren Enden beidseitig an umlaufenden Ketten (5) befestigt sind, die in Kettenführungen (33) mit oberen und unteren Führungsflanken (34,35) laufen, wobei die Ketten (5) eingangsseitig und ausgangsseitig des Bogenauslegers über Umlenkführungen (3,6) geführt sind und die Ketten (5) mitsamt ihren Kettenführungen (33) Führungsbahnen beschreiben, die von der eingangsseitigen Umlenkführung (3) nach oben über den Stapeltisch (9) verlaufen und wobei die obere und die untere Kettenführungsbahn zwischen den jeweiligen Übergabepunkten (22,23,24,25) an ihren Umlenkführungen (3,6) Kurven beschreiben,
**dadurch gekennzeichnet**,
daß die Kurven jeweils einen über ihren gesamten Verlauf gleichbleibenden Krümmungssinn haben und daß eine Spanneinrichtung (28) vorgesehen ist, die alle Kettenglieder mit ihren Rollen (12) über die gesamten Führungsbahnen auf ein und dieselbe Führungsflanke (34 bzw. 35) der betreffenden Kettenführungsbahn preßt.

2. Bogenausleger nach Anspruch 1,
**dadurch gekennzeichnet**,
daß ein Bogenleitblech (32) in geringem Abstand unterhalb der unteren Kettenführungsbahn und parallel zu ihr vorgesehen ist, das etwa bis zur vorderen Kante des Stapeltisches (9) reicht.

## Claims

1. Sheet delivery of a sheet treating machine, particularly a sheet printing press with a pile deposit, preferably with a high pile deposit, in which the sheets are taken off with the aid of controlled gripper pads (7) from a cylinder (1) of the machine and fed to a pile table (9) on which they are deposited end piled to form a pile (10), wherein the gripper pads parallel to one another and at distance from one another are fixed at their ends on both sides of circulating chains (5) which run in chain guides (33) with upper and lower guide flanks (34, 35), wherein the chains (5) are guided on the input side and on the output side of the sheet delivery via turnround guides (3, 6) and the chains (5) together with their chain guides (33) describe guide paths which run from the input side turnround guide (3) upwardly over the pile table (9) and wherein the upper and the lower chain guide path describe curves between the respective transition points (22, 23, 24, 25) at their turnround guides (3, 6), characterised in that the curves in each case have a sense of curvature remaining the same over their entire run and that a tensioning device (28) is provided which presses all chain members with their rollers (12) over the whole guide paths on one and the same guide flank (34, 35) of the respective chain guide path.

2. Sheet delivery according to claim 1 characterised in that a sheet guide plate (32) is provided at a small distance below the lower chain guide path and parallel to it which extends substantially up to the front edge of the pile table (9).

## Revendications

1. Dispositif de sortie de feuilles d'une imprimante, en particulier une imprimante comportant un récepteur pour une pile de feuilles, de préférence avec un récepteur pour une haute pile, dans lequel les feuilles sont reçues d'un cylindre (1) de la machine à l'aide d'organes commandés (7) de prise de feuilles et sont transportées vers une table d'empilage (9) sur laquelle elles sont déposées et empilées en une pile (10), les organes de prise de feuilles (7) parallèles et espacés les uns des autres étant fixés à leurs extrémités, des deux côtés, à des chaînes rotatives (5) qui se déplacent dans des guides pour chaînes (33) comportant des flancs de guidage (34,35) supérieur et inférieur, les chaînes (5) étant guidées, du côté d'entrée et du coté de sortie du dispositif de sortie de feuilles, par l'intermédiaire de guides de renvoi (3,6) et les chaînes (5) décrivant avec leurs guides pour chaînes (33) des voies de guidage qui s'étendent du guide de renvoi (3), du côté d'entrée, vers le haut, au-dessus de la table d'empilage (9), et les voies supérieure et inférieure de guidage de chaînes décrivant des courbes entre chacun des points de transfert (22,23,24,25) sur leurs guides de renvoi (3,6), caractérisé en ce que les courbes présentent, à chaque fois, sur toute leur étendue, un sens de courbure uniforme, et en ce qu'un dispositif tendeur (28) est prévu, dispositif tendeur qui presse tous les éléments de chaîne avec leurs galets (12) le long de toutes les voies de guidage sur un seul et même flanc (34 ou 35) de la voie de guidage de chaîne concernée.

2. Dispositif de sortie de feuilles selon la revendication 1,
caractérisé en ce qu'une tôle de guidage de feuilles (32) est prévue, avec un faible écartement, au-dessous de la voie inférieure de guidage de chaîne et parallèlement à celle-ci, tôle de guidage de feuilles qui arrive environ jusqu'au bord avant de la table d'empilage (9).
